# EUROPÄISCHE PATENTSCHRIFT

(11) **EP 0 223 025 B1**
(45) Veröffentlichungstag und Bekanntmachung des Hinweises auf die Patenterteilung: **12.12.1990**
(21) Anmeldenummer: 86113596.0
(22) Anmeldetag: 02.10.1986
(51) Int. Cl.: F04B 43/14, F04B 43/12

(54) **Nach Art einer Drehkolbenpumpe wirkende volumetrische Pumpe für flüssige oder gasförmige Medien**
Volumetric fluid pump working as a pump with rotary pistons
Pompe volumétrique pour fluides fonctionnant comme une pompe à pistons tournants

(30) Priorität: 18.11.1985 IT 8561485
(43) Veröffentlichungstag der Anmeldung: 27.05.1987
(73) Patentinhaber: Vicentini, Renato, I-36100 Vicenza (IT)
(72) Erfinder: Vicentini, Renato, I-36100 Vicenza (IT)
(74) Vertreter: Magenbauer, Rudolf, Dipl.-Ing.

(56) Entgegenhaltungen:
- CH-A- 331 944
- DE-A- 2 702 123

## Beschreibung

Die Erfindung betrifft eine nach Art einer Drehkolbenpumpe wirkende volumetrische Pumpe für flüssige oder gasförmige Medien, die in einem Gehäuse mit Einlaß- und Auslaßöffnungen für das Fördermedium einen motorisch angetriebenen Drehkolben besitzt, der in der Gehäusebohrung um deren Längsachse herum drehbar gelagert ist, wobei das Gehäuse die Gestalt eines starren, ein- oder mehrstückigen Formstücks mit einer zylindrischen Längsbohrung besitzt, in der eine schlauchförmige Membran vorgesehen ist, die im Bereich der beiden zylindrisch geformten axialen Enden der Längsbohrung des Gehäuses an diesem über den gesamten Umfang flüssigkeits- und/oder gasdicht angebracht ist und zwischen diesen beiden axialen Enden in Abstand von der Wandung der Längsbohrung verläuft, derart, daß sie mit dieser einen Zwischenraum dessen beide Umfangsenden dadurch verschlossen und gegeneinander isoliert sind, daß an diesen Stellen die Membran über die gesamte axiale Länge unterbrechungslos und unter guter Abdichtung am Gehäuse befestigt ist; daß im Bereich der vorgenannten Umfangsenden zwei Öffnungen vorgesehen sind, die den Zwischenraum mit dem Mediumzufluß bzw. dem Mediumabfiuß in Verbindung bringen und hierbei die Ansaugöffnung bzw. die Ablaßöffnung bilden können; und daß im Inneren der aus Gehäuse, Membran und Zwischenraum bestehenden Einheit und in axial entsprechender Anordnung zu dem vorgenannten Zwischenraum zwei oder mehr Formstücke vorgesehen sind, die mit Hilfe eines Antriebsmotors als Einheit um die Längsmittelachse des Zwischenraums in Drehung versetzt werden können und die, wenn sie an der Membran anliegen und diese an die Wandung der Gehäusebohrung andrücken, an dieser Stelle einen dichten Abschluß des Zwischenraums bewirken und hierbei diesen in verschiedene Kammern unterteilen, wobei die auf diese Weise gebildeten Kammern eine kontinuierliche, von der Ansaugöffnung zur Ablaßöffnung fortschreitende Rotationsbewegung mit pumpender Wirkung ausführen.

Es handelt sich also um eine Anordnung, bei der das Gehäuse die Gestalt eines starren, ein- oder mehrstückigen, z.B. rohrartigen Formstückes mit einer zylindrischen Längsbohrung besitzt, in der eine schlauchförmige oder z.B. bandförmige, aber schlauchförmig herumgelegte Membran vorgesehen ist, die im Bereich der beiden zylindrisch geformten axialen Enden der Längsbohrung des Gehäuses an diesem über den gesamten Umfang flüssigkeits- und/oder gasdicht angebracht ist und zwischen diesen beiden aixalen Enden in Abstand von der Wandung der Längsbohrung verläuft, derart, daß sie mit dieser einen Zwischenraum in Form eines in sich nicht geschlossenen Ringes bildet, dessen beide Umfangsenden dadurch verschlossen und gegeneinander isoliert sind, daß an diesen Stellen die Membran über die gesamte axiale Länge unterbrechungslos und unter guter Abdichtung am Gehäuse befestigt ist, hierbei sind im Bereich der vorgenannten Umfangsenden zwei Öffnungen vorgesehen, die den Zwischenraum mit dem Mediumzufluß bzw. dem Mediumabfluß in Verbindung bringen und hierbei die Ansaugöffnung bzw. die Ablaßöffnung bilden können, wobei im Inneren der aus Gehäuse, Membran und Zwischenraum bestehenden Einheit und in axial entsprechender Anordnung zu dem vorgenannten Zwischenraum zwei oder mehr Formstücke vorgesehen sind, die mit Hilfe eines Antriebsmotors als Einheit um die Längsmittelachse des Zwischenraumes in Drehung versetzt werden können und hierbei jeweils in radialer Richtung zwischen einer zurückgezogenen inneren Stellung und unter der Wirkung der Zentrifugalkraft einer äußersten Stellung hin und her verstellbar sind, in der sie an der Membran anliegen und diese an die Wandung der Gehäusebohrung so andrücken, daß sie an dieser Stelle einen dichten Abschluß des Zwischenraumes bewirken und hierbei diesen in verschiedene Kammern unterteilen, wobei die auf diese Weise gebildeten Kammern eine kontinuierliche, von der Ansaugöffnung zur Ablaßöffnung fortschreitende Rotationsbewegung mit pumpender Wirkung ausführen.

Bekannte Pumpen solcher Art sind z.B. aus der CH-PS 331 944, die eine Anordnung zeigt, die recht kompliziert im Aufbau und demzufolge sehr störanfällig ist, und aus der DE-OS 2 702 123 bekannt geworden, die eine zum Fördern von giftigen oder agressiven Medien dienende sogenannte Radial-Kugelmembranpumpe mit den Merkmalen des Oberbegriffs des Anspruchs 1 . zeigt, deren Aufbau ebenfalls relativ kompliziert ist und die beim Anlaufen Probleme ergeben kann. Ziel der Erfindung ist es, hier Abhilfe zu treffen und eine Pumpe der hier in Frage stehenden Art einfachster Konstruktion zu schaffen, bei der auch das Anlaufen unabhängig von den jeweiligen Abmessungen und im Leerlauf ohne Probleme vor sich gehen kann.

Zu dem oben genannten Zweck ist bei der neuen Anordnung gemäß der Erfindung vorgesehen, daß die schlauchförmige oder z.B. bandförmige, aber schlauchförmig herumgelegte Membran mit der Wand der Längsbohrung des Gehäuses einen Zwischenraum in Form eines in sich nicht geschlossenen Ringes bildet und daß die Formstücke so angeordnet sind, daß sie im Verlauf ihrer Drehbewegung in radialer Richtung in den Ausnehmungen als Gewicht wirkend hin und her gleitend beweglich sind, derart, daß sie sich jeweils in radialer Richtung zwischen einer zurückgezogenen, inneren Stellung und unter Wirkung der Zentrifugalkraft einer äu- ßersten Stellung hin und her verstellbar sind, in der allein sie die Membran an die Wand der Gehäusebohrung andrücken.

Die vorliegende Erfindung bezieht sich also auf eine volumetrische Pumpe, die keine Grenzen hinsichtlich ihrer Abmessungen hat, wobei jedoch besonders vorteilhaft die Anwendung der Erfindung bei den kleinen und kleinsten Pumpen ist, die oft Probleme beim Anlaufen aufweisen und zur Vermeidung dieser Probleme Motoren notwendig machen, die in geeigneter Weise überdimensioniert sind. In der Tat werden alle volumetrischen Pumpen in solcher Weise hergestellt, daß der Motor sich in dem Zustand des Anlaufs unter Belastung befindet, da die pumpenden Höhlungen direkt vom Motor bewegt werden und die beim Anlaufen zu überwindende Reibung oder das entsprechende Moment insbesondere bei kleinen Maschinen oft größer als das Moment ist, das der Motor liefern kann als Folge von zufälligen äußeren Faktoren. Bei der Pumpe gemäß der Erfindung läuft der Motor, wie aus der folgenden Beschreibung zu erkennen sein wird, leer an, lediglich mit der Erhöhung der Geschwindigkeit wird die pumpende Wirkung in Gang gesetzt. Darüber hinaus würde im Falle, daß die Flüssigkeiten z.B. gefroren sein sollten, die Pumpe leer arbeiten, wobei sie eine Umdrehungszahl erreichen würde, die noch größer ist als die Betriebsdrehzahl, wobei auf diese Weise das Zerbröckeln des Fluids und die Reaktivierung der Pumpe begünstigt würden. Es ist in der Tat bekannt, daß die kleinen und kleinsten Pumpen in Anwendungsfällen eingesetzt werden, die schnelles und unregelmäßiges Arbeiten verlangen, sehr viele werden auch in Umgebungsbedingungen verwendet, die in extremer Weise variable sind, wobei Staub, Feuchtigkeit, korrosive Medien usw. im Medium vorhanden sein können, auch müssen sie oft bei Temperaturen arbeiten, die sehr veränderlich sind, weswegen das Anlaufen ebenfalls kritisch werden könnte. So z.B. können sehr niedrige Temperaturen die im Medium enthaltene Feuchtigkeit, die an gewissen Stellen der Pumpe kondensiert ist, zum Gefrieren bringen, wobei auf diese Weise das Anlaufen in Frage gestellt wird, selbst wenn dies nur zeitweilig sein sollte. Die bekannten Pumpen weisen alle mehr oder weniger stark die oben angeführten Probleme hinsichtlich der Funktion und Wirkungsweise auf, so z.B. die Zahnradpumpen, die Kapselpumpen, die Flügelpumpen, die Kolbenpumpen usw. Es gibt auch Pumpen, deren pumpendes Element ein flexibles Röhrchen oder Schläuchchen zwischen Ansaugmündung und Ablaßmündung ist, das sehr weich und schmiegsam ist und das von einem sich drehenden dreieckigen Prisma zusammengequetscht wird, wobei es in kleine Kammern unterteilt wird, die mit Flüssigkeit gefüllt sind, die sich in Bewegung zwichen der Ansaugmündung und der Ablaßmündung befindet. Diese letztere Pumpe ist sehr einfach und wirtschaftlich sowie weit verbreitet, jedoch löst auch diese Pumpe nicht das Problem des Anlaufens unter Belastung, wobei auch noch das pumpende Röhrchen oder Schläuchchen stark beansprucht ist und demzufolge einer schnellen Abnutzung und Alterung unterworfen ist. Wie bereits ausgeführt worden ist, löst die Pumpe gemäß der Erfindung die bei den herkömmlichen volumetrischen Pumpen vorhandenen Probleme, da das Fluid von den in Drehung befindlichen Teilen getrennt und isoliert ist, da weiterhin das Anlaufen des Motors im Leerlauf problemlos möglich ist und weil schließlich die Belastung der Membran, die für das Pumpen notwendig ist, minimal ist, wobei man trotzdem ein Ausmaß der Abdichtung zwischen den Pumpkammern hat, das größer als die oben beschriebene Pumpe mit Röhrchen oder Schläuchchen ist.

Weitere Vorteile ergeben sich aus den nachgeordneten Unteransprüchen.

In der Zeichnung ist ein Ausführungsbeispiel des Gegenstandes der Erfindung dargestellt. Es zeigen:
Fig. 1 eine Pumpe gemäß der Erfindung in einer Draufsicht in einem Schnitt gemäß der Linie X-X der Fig. 3,
Fig. 2 die Anordnung nach Fig. 1 in einem Schnitt gemäß der Linie Y-Y, wobei der Rotorteil und der Motor 10 entfernt worden sind, und
Fig. 3 die Anordnung nach Fig. 1 in einem Schnitt gemäß der Linie Z-Z der Fig. 1, während
Fig. 4 die Fördermenge Q mit der erfindungsgemäßen Pumpe bei normalem Saugdruck und bei dem Druck P für eine Anzahl von Umdrehungen n₁ bzw. n2 zeigt.

In Fig. 1 bis 3 ist der Motor mit 10 bezeichnet, dessen Drehrichtung mit dem Pfeil 11 angegeben ist; 2 ist der Rotor, der in den Ausnehmungen 20 und 21 zwei kugelförmige oder sphärische Massen 22, 23 trägt, wobei die obigen Angaben nur als Beispiel dienen, keineswegs beschränkend sein sollen, weder hinsichtlich der Anzahl, noch hinsichtlich der Form der Massen. Die beiden Massen können sich frei bewegen und in den Ausnehmungen 20 und 21 gleiten und hierbei jede Stellung einnehmen, die zwischen den Achsen 24 und 25 für die Masse 22 und 26 und 27 für die Masse 23 liegt. Die Stellungen 24 und 26 werden dann eingenommen, wenn die Pumpe stillsteht, hingegen werden die Stellungen 25 und 27 eingenommen, wenn der Motor umläuft und die Pumpe arbeitet und demzufolge die Membran 4 sich verformt, bis sie am Grund des Kanals 54 anliegt. Es ist offensichtlich, daß, um eine gute Führung zu erreichen, die Schnäbel 28 und 29 des Rotors 2 über die Achsen 25 und 27 der Kugeln hinausstehen müssen. In den Figuren der Zeichnung ist 3 eine ringförmige Ausnehmung oder Höhlung, deren Querschnitt in der Ruhestellung besser ersichtlich ist aus Fig. 2 und die durch die Kombination der Membran 4 mit dem am äußeren starren Körper 5 angebrachten oder in diesen Körper eingearbeiteten Kanal erzielt wird, der mit 54 bezeichnet ist.

Die Zeichnung zeigt lediglich als Beispiel eine Ausführungsform der Pumpe gemäß der Erfindung, bei der der starre Körper 5 aus zwei identischen Hälften besteht: die Hälfte 50 und die Hälfte 51, gegen die vom Inneren heraus die Membran 4 angedrückt wird; bei dieser konstruktiven Lösung muß es nicht sein, daß die Membran eine Schlauchform hat, sie kann jedoch einfach aus einem Band, aus einem geeigneten Elastomer bestehen, dessen Höhe mit 41 bezeichnet ist und das auf zwei Ringen 60 und 61 aufgewickelt ist, die durch den Vorsprung oder Ansatz 62 verbunden sind, um ein einziges Stück zu bilden, und die zusammen das Stück 6 für das Haltern der Membran bilden. Der Ansatz oder Vorsprung 62 dient dazu, die Schenkel des Bandes 42 und 43 (Fig. 1) zu haltern und die Umfangsenden 30 und 31 des ringförmigen Zwischenraums zu isolieren und zu verschließen. Die beiden Hälften 50 und 51 werden fest um das Element 6 herum miteinander verbunden und mit Hilfe von Bohrungen und entsprechenden Stiften oder Zapfen 59 ausgerichtet und aneinander befestigt, und mit Hilfe der Ausformungen 55 und 56 des Körpers 5 und der entsprechenden Gegenstücke 63 und 64 haltern sie die Membran 4 dicht. Der Ansatz oder Vorsprung 62 trägt die Verdickung 65 bzw. ein entsprechendes Formstück, um die Schenkel des Bandes 4 besser zu haltern. Die Hälften oder Halbschalen 50 und 51 des Gehäuses 5 tragen die Anschlüsse 52 und 53 für die Mediumleitungen, die parallel zur Achse Z-Z orientiert und ausgerichtet sind, um das Pressen der vorgenannten Halbschalen zu erleichtern, wobei die Anschlüsse jedoch auch anders ausgerichtet sein oder angebracht sein können. 7 ist der Deckel mit der Halterung 71 für den Rotor; 57 und 58 sind die Nuten, um den Deckel 7 und den Motor 1 zu haltern.

Im folgenden wird die Wirkungsweise beschrieben, wobei man eine Drehrichtung des Motors gemäß Pfeil 11 voraussetzt:

Die durch die Fliehkraft nach außen bewegten Massen nehmen die Stellungen ein, die durch die Achsen 25 und 27 angedeutet sind, der ringförmige Zwischenraum 3 wird in drei voneinander getrennte, gegeneinander isolierte Kammern unterteilt, von denen die Kammer 32 vom Ende 30 bis zur Kugel 22 geht, die Kammer 33 von der Kugel 22 bis zur Kugel 23 reicht und die Kammer 34 von der Kugel 23 bis zum Ende 31 geht. Infolge der Bewegung wird die Kammer 32 immer größer, und demzufolge, weil die Membran 4 bestrebt ist, infolge ihrer Elastizität in die Ruhestellung zurückzukehren, wird die Flüssigkeit, das Fluid, vom Anschluß 52 im Sinne des Pfeiles 35 angesaugt. Die Kammer 33 verändert ihr Volumen nicht, da die Relativstellung der beiden Kugeln 22 und 23 einander gegenüber feststeht, sie bewegt sich jedoch vor im Sinne der Bewegung. Die Kammer 34 hingegen wird immer kleiner, weil die Masse 23 vorläuft, und infolgedessen wird das Fluid im Sinne der Pfeile 36 ausgestoßen. Wenn die Kugel 23 den Anschluß 53 überschreitet, wird das in der Kammer 33 enthaltene Fluid bzw. Medium zur Auslaßöffnung 36 gelangen; anschließend bewegt sich die Kugel 23 in Richtung auf die Ansaugöffnung 32, wobei ein identischer Zyklus wie derjenige der Kugel 22 folgt. Wenn man die Drehbewegung umkehrt, wird die Funktion bzw. Wirkungsweise der Pumpe umgekehrt, das heißt, die Öffnung 53 wird zur Saugöffnung, die Öffnung 52 zur Ablaß- oder Ausstoßöffnung.

Die Kriterien hinsichtlich der Dimensionierung dieser Pumpe sind einfach, weil das transportierte Medium abhängig ist von der Anzahl der Umdrehungen mal das Volumen des ringförmigen Zwischenraums abzüglich des toten Volumens der Massen. Der Druck, auf den die Pumpe das Medium bringen kann, ist proportional mit dem Quadrat der Anzahl der Umdrehungen, und der genaue Wert kann bestimmt werden mit Hilfe der Formel mit Bezug auf die Zentrifugalkraft, wenn man berücksichtigt, daß diese dem Produkt aus dem Druck des Fluids und der Oberfläche der der Ablaßöffnung zugeordneten Kugel entgegenwirken muß, ohne daß man den Einfallswinkel vernachlässigt. Es ergibt sich hieraus, daß dann, wenn man die Anzahl der Umdrehungen in geeigneter Weiser reguliert, der maximale Auslaßdruck reguliert werden kann, dessen theoretisches Diagramm aus der Liefermenge Q an Luft oder Fluid bei normalem Ansaugdruck und dem Druck P beispielsweise für eine hypothetische Anzahl von Umlaufbewegungen ni und für eine andere Drehzahl n₂ in Fig. 4 gezeigt ist.

Die Pumpe gemäß der Erfindung kann deswegen ein vorteilhaftes Gerät werden, das aus der Pumpe und dem Druckregulierer zusammengesetzt ist, der einfach anhand der Drehzahl arbeitet. Mit Hilfe einer elektronischen Regelung mit geschlossenem Ring kann man auf diese Weise fein regulierte Drücke erzielen.

Wie aus der vorhergehenden Beschreibung hervorgeht, gibt es verschiedene Arten, die Pumpe herzustellen, ohne aus dem Schutzumfang der vorliegenden Erfindung bzw. des vorliegenden Patentes herauszugelangen. So z.B. kann der Körper 5 (das Gehäuse 5) einstückig sein und auch eine innere Oberfläche haben, die glatt ist und keinen Kanal besitzt; in diesem Falle kann der ringförmige Zwischenraum z.B. mit Hilfe der Membran 4 erhalten werden, die im Inneren des Gehäuses oder Körpers 5 gespannt ist, derart, daß sie selbst den ringförmigen Zwischenraum bildet; die Membran kann im übrigen mit Hilfe jedes anderen geeigneten Systems im Inneren des Körpers oder Gehäuses 5 angebracht werden, außer der oben beschriebenen Anordnung mit Hilfe des Körpers 6, wobei sie durch Verkleben oder Vulkanisieren unmittelbar auf den geeigneten oben beschriebenen Wänden befestigt werden kann; in diesem Falle können die Massen zwei kleine Zylinder sein, deren Höhe gleich wie oder größer als die Höhe des ringförmigen Zwischenraums ist.

## Patentansprüche

1. Nach Art einer Drehkolbenpumpe wirkende volumetrische Pumpe für flüssige oder gasförmige Medien, die in einem Gehäuse mit Einlaß- und Auslaßöffnungen für das Fördermedium einen motorisch angetriebenen Drehkolben oder Rotor (2) besitzt, der in der Gehäusebohrung um deren Längsachse herum drehbar gelagert ist, wobei das Gehäuse (5) die Gestalt eines starren, ein- oder mehrstückigen Formstücks mit einer zylindrischen Längsbohrung besitzt, in der eine schlauchförmige Membran (4) vorgesehen ist, die im Bereich der beiden zylindrisch geformten axialen Enden der Längsbohrung des Gehäuses (5) an diesem über den gesamten Umfang flüssigkeits- und/oder gasdicht angebracht ist und zwischen diesen beiden axialen Enden in Abstand von der Wandung der Längsbohrung verläuft, derart, daß sie mit dieser einen Zwischenraum (3) bildet, dessen beide Umfangsenden (30, 31) dadurch verschlossen und gegeneinander isoliert sind, daß an diesen Stellen die Membran (4) über die gesamte axiale Länge unterbrechungslos und unter guter Abdichtung am Gehäuse (5) befestigt ist; daß im Bereich der vorgenannten Umfangsenden (30, 31) zwei Öffnungen vorgesehen sind, die den Zwischenraum (3) mit dem Mediumzufluß bzw. dem Mediumabfluß in Verbindung bringen und hierbei die Ansaugöffnung (52) bzw. die Ablaßöffnung (53) bilden können; und daß im Innern der aus Gehäuse (5), Membran (4) und Zwischenraum (3) bestehenden Einheit und in axial entsprechender Anordnung zu dem vorgenannten Zwischenraum (3) zwei oder mehr Formstücke (22, 23) in entsprechenden Ausnehmungen (20, 21) des Rotors (2) vorgesehen sind, die mit Hilfe eines Antriebsmotors (10) zusammen mit dem Rotor (2) als Einheit um die Längsmittelachse des Zwischenraums in Drehung versetzt werden können und die, wenn sie an der Membran (4) anliegen und diese an die Wandung der Gehäusebohrung andrücken, an dieser Stelle einen dichten Abschluß des Zwischenraums (3) bewirken und hierbei diesen in verschiedene Kammern (32, 33, 34) unterteilen, wobei die auf diese Weise gebildeten Kammern (32, 33, 34) eine kontinuierliche, von der Ansaugöffnung zur Ablaßöffnung fortschreitende Rotationsbewegung mit pumpender Wirkung ausführen, dadurch gekennzeichnet, daß die schlauchförmige oder bandförmige, aber schlauchförmig herumgelegte Membran (4) mit der Wand der Längsbohrung des Gehäuses (5) einen Zwischenraum (3) in Form eines in sich nicht geschlossenen Ringes bildet und daß die Formstücke (22, 23) im Rotor (2) so angeordnet sind, daß sie im Verlauf ihrer Drehbewegung in radialer Richtung in den Ausnehmungen (20, 21) als Gewicht wirkend hin und her gleitend beweglich sind, derart, daß sie sich jeweils in radialer Richtung zwischen einer zurückgezogenen, inneren Stellung und unter der Wirkung der Zentrifugalkraft einer äußersten Stellung hin und her verstellbar sind, in der allein sie die Membran (4) an die Wand der Gehäusebohrung andrücken.

2. Pumpe nach Anspruch 1, dadurch gekennzeichnet, daß das Gehäuse (5) aus zwei symmetrischen Hälften (50, 51) besteht, die entlang von zwei "Nähten", die zwei einander gegenüberliegenden Erzeugenden des Zylinders (5) entsprechen, aneinandergelegt sind und hierbei einen Hohlkörper bilden, in den die Membran (4) so eingelegt ist, daß sie eine Art Schlauch bildet, und daß die Hälften (50, 51) die Gestalt von halbzylindrischen Schalen haben, die im Bereich der einen Naht radial nach außen gerichtete Vorsprünge besitzen, die im Bereich ihrer äußeren Enden aneinander anliegen und im übrigen zwischen sich einen Zwischenraum bilden, in den die beiden axial verlaufenden Umfangsenden (30, 31) der Membran (4) eingelegt und mit Hilfe eines Füllstückes (65) dichtend gegen die Wände des Zwischenraums angepreßt gehalten sind.

3. Pumpe nach Anspruch 1 oder 2, dadurch gekennzeichnet, daß zwei Formstücke (22, 23) mit Hilfe des mittig in der Längsbohrung des Gehäuses (5) um deren Längsachse herum drehbar gelagerten Kolbens (2) zu einer Einheit zusammegefaßt sind, wobei sie in an diametral einander gegenüberliegenden, nach außen hin offenen Ausnehmungen (20, 21) unter Einwirkung der Fliehkraft in radialer Richtung hin und her verstellbar geführt sind.

4. Pumpe nach einem der Ansprüche 1 bis 3, dadurch gekennzeichnet, daß der ringförmige Zwischenraum (3) gebildet wird durch einen in die Wandung der Längsbohrung des Gehäuses (5) eingearbeiteten, zum Innern der Längsbohrung hin offenen Kanal und daß die bandförmige Membran (4) im Bereich der beiden axialen Enden durch Ringe (60, 61) gehaltert ist, welche die Membran (4) an die Wandung der Längsbohrung (5) andrücken.

## Claims

1. A volumetric pump acting in the manner of a rotary pump for liquid or gaseous media, with a motor-driven rotary piston or rotor (2) in a housing with inlet and outlet ports for the medium, said rotary piston or rotor being mounted in the housing bore to rotate about its longitudinal axis, the housing (5) being designed as a rigid single- or multi-part shape with a cylindrical longitudinal bore incorporating a tubular membrane (4) fitted over the entire circumference of the housing (5) in the area of the two cylindrical axial ends of its longitudinal bore to form a liquid and/or gas tight seal and extending at a distance from the wall of the longitudinal bore between the two axial ends, thus enclosing a cavity (3) therewith, the circumferential ends (30, 31) of which are sealed and insulated against each other by the fact that the membrane (4) is at these points continuously and tightly attached to the housing (5) over its entire axial length, the area of the above circumferential ends (30, 31) incorporating two openings connecting the cavity (3) to the medium supply or discharge, thus being capable of forming the suction port (52) or the discharge port (53), and two or more shaped parts (22, 23) located in suitable recesses (20, 21) of the rotor (2) being provided inside the unit comprising the housing (5), the membrane (4) and the cavity (3) in an axial position relative to said cavity (3), which shaped parts (22, 23) can be made to rotate together with the rotor (2) about the longitudinal axis of the cavity by means of a drive motor (10), and which, when contacting the membrane (4) and pressing it against the wall of the housing bore, there effect a tight seal of the cavity (3), dividing it into several chambers (32, 33, 34) which perform a conti- nous rotary movement with pumping action progressing from the suction port to the discharge port, characterised in that the tubular or tape-like but tubular wound membrane (4) forms, in combination with the wall of the longitudinal bore of the housing (5) a cavity (3) in the form of a discontinuous ring, and in that the shaped parts (22, 23) are so arranged in the rotor (2) that they can, in the course of their rotary movement, slide radially to and fro in the recesses (20, 21) while acting as weights, being capable of radially alternating between a retracted inner position and, under the influence of centrifugal forces, an extreme outer position in which alone they press the membrane (4) against the wall of the housing bore.

2. A pump according to Claim 1, characterised in that the housing (5) consists of two symmetrical halves (50, 51) extending along two "seams" corresponding to two opposing generatices of the cylinder (5) and forming a hollow body, in which the membrane (4) is so arranged that it forms a kind of tube, and in that the halves (50, 51) are designed as semicylindrical cups with projections extending radially outwards in the seam area, said projections contacting each other in the area of their outer ends while otherwise enclosing a space in which the two axially extending circumferential ends (30, 31) of the membrane (4) are installed and pressed against the walls of the space by means of a filling piece (65) to form a seal.

3. A pump according to Claim 1 or 2, characterised in that two shaped parts (22, 23) are combined to form a unit with the aid of the piston (2) mounted in the centre of the longitudinal bore of the housing (5) to rotate about its longitudinal axis, said shaped parts being guided in diametrically opposed recesses (20, 21) open towards the outside for radial movement under the influence of centrifugal forces.

4. A pump according to any of Claims 1 to 3, characterised in that the annular cavity (3) is formed by a channel machined into the wall of the longitudinal bore of the housing (5) and open towards the interior of the longitudinal bore, and in that the tape-like membrane (4) is held by rings (60, 61) in the area of its axial ends, said rings pressing the membrane (4) against the wall of the longitudinal bore (5).

## Revendications

1. Pompe volumétrique fonctionnant à la manière d'une pompe à piston tournant et destinée à des milieux liquides ou gazeux, laquelle comporte, dans un carter muni d'ouvertures d'entrée et de sortie pour le milieu à déplacer, un piston tournant ou un rotor (2) entraîné par un moteur et monté dans l'alésage du carter en pouvant tourner autour de son axe longitudinal, cependant que le carter (5) présente la forme d'une pièce façonnée en un ou plusieurs éléments et munie d'un alésage longitudinal cylindrique dans lequel est prévue une mambrane (4) en forme de tuyau qui, dans la région des deux extrémités axiales en forme de cylindre de l'alésage longitudinal du carter (5), est montée sur celui-ci de manière étanche aux liquides et/ou aux gaz sur tout son pourtour et qui s'étend entre ces deux extrémités axiales à distance de la paroi de l'alésage longitudinal de telle sorte qu'elle forme avec celle-ci un volume intermédiaire (3) dont les deux extrémités périphériques (30, 31) sont fermées et isolées l'une par rapport à l'autre grâce au fait que la membrane (4) est fixée en ces endroits au carter (5), sans interruption sur la totalité de la longueur axiale et avec une bonne étanchéité; cependant que, dans la région des extrémités périphériques précitées (30,31), il est prévu deux ouvertures qui mettent en communication le volume intermédiaire (3) avec la source de fluide ou avec le déchargement du fluide, respectivement, et qui peuvent ainsi former l'orifice d'aspiration (52) ou l'orifice de refoulement (53), respectivement; et cependant qu'il est prévu, à l'intérieur de l'ensemble composé du carter (5), de la membrane (4) et du volume intermédiaire (3), et dans une disposition correspondante dans le sens axial par rapport au volume intermédiaire précité (3), deux pièces façonnées ou plus (22, 23) qui sont logées dans des évidements correspondants (20, 21) du rotor (2), qui peuvent être mises en rotation avec le rotor (2), en formant un tout, autour de l'axe central longitudinal du volume intermédiaire et à l'aide d'un moteur d'entraînement (10), et qui, lorsqu'elles reposent sur la membrane (4) et qu'elles la poussent contre la paroi de l'alésage du carter, produisent à cet endroit une fermeture étanche du volume intermédiaire (3) et le divisent ainsi en diverses chambres (32, 33, 34), les chambres (32, 33, 34) formées de cette manière exécutant un mouvement de rotation continu à effet de pompage qui se poursuit depuis l'orifice d'aspiration vers l'orifice de refoulement, caractérisée par le fait que la membrane (4) en forme de tuyau, ou en forme de bande, mais enroulée en forme de tuyau, forme avec la paroi de l'alésage longitudinal du carter (5) un volume intermédiaire (3) sous la forme d'une couronne qui n'est pas fermée en elle-même, et par le fait que les pièces façonnées (22, 23) sont disposées dans le rotor (2) de telle manière qu'au cours de leur mouvement de rotation, elles soient mobiles en glissement de va-et-vient en direction radiale dans les évidements (20, 21), en agissant comme une masse d'inertie, de telle façon qu'elles puissent se déplacer à chaque fois en va-et-vient en direction radiale entre une position intérieure rétractée et, sous l'action de la force centrifuge, une position extérieure dans laquelle elles sont seules à pousser la membrane (4) sur la paroi de l'alésage du carter.

2. Pompe selon la revendication 1, caractérisée par le fait que le carter (5) se compose de deux moitiés symétriques (50, 51) qui sont posées l'une sur l'autre le long de deux "coutures" correspondant à deux génératrices mutuellement opposées du cylindre (5) et qui forment ainsi un corps creux dans lequel la membrane (4) est insérée de telle manière qu'elle forme une sorte de tuyau, et par le fait que les moitiés (50, 51) présentent la forme de coquilles en demi-cylindres qui comportent, dans la région de l'une des coutures, des prolongements dirigés radialement vers l'extérieur, lesquelles reposent l'un sur l'autre dans la région de leurs extrémités extérieures et forment par ailleurs entre eux un volume intermédiaire dans lequel sont insérées les deux extrémités périphériques (30, 31) de la membrane (4) qui s'étendent radialement et qui sont maintenues par serrage étanche contre les parois du volume intermédiaire à l'aide d'une pièce de remplissage (65).

3. Pompe selon la revendication 1 ou 2, caractérisée par le fait que deux pièces façonnées (22, 23) peuvent être assemblées en un tout à l'aide du piston (2) qui est monté tournant au centre de l'alésage longitudinal du carter (5) autour de l'axe longitudinal de celui-ci, cependant qu'il peut être déplacé en va-et-vient en direction radiale sous l'effet de la force centrifuge dans des évidements (20, 21) ouverts vers l'extérieur et diamétralement opposés l'un par rapport à l'autre.

4. Pompe selon l'une des revendications 1 à 3, caractérisée par le fait que le volume intermédiaire annulaire (3) est constitué par un canal ménagé dans la paroi de l'alésage longitudinal du carter (5) et ouvert vers l'intérieur de l'alésage longitudinal, et par le fait que la membrane en forme de bande (4) est maintenue dans la région des deux extrémités axiales par des bagues (60, 61) qui serrent la membrane (4) sur la paroi de l'alésage longitudinal (5).
